# EUROPÄISCHE PATENTSCHRIFT

(11) **EP 3 588 684 B1**
(45) Veröffentlichungstag und Bekanntmachung des Hinweises auf die Patenterteilung: **02.12.2020**
(21) Anmeldenummer: 19181132.2
(22) Anmeldetag: 19.06.2019
(51) Int. Cl.: H01R 12/70, H01R 12/79, H01R 13/506, H01R 12/51, H01R 4/2433

(54) **DIREKTSTECKER UND DIREKTSTECKVERBINDUNG**
DIRECT CONNECTOR AND DIRECT CONNECTION
CONNECTEUR DIRECT ET RACCORD DE CONNECTEUR DIRECT

(30) Priorität: 22.06.2018 DE 102018210233
(43) Veröffentlichungstag der Anmeldung: 01.01.2020
(73) Patentinhaber: Würth Elektronik eiSos GmbH & Co. KG, 74638 Waldenburg (DE)
(72) Erfinder: Brodbeck, Michael, 74535 Ammertsweiler (DE); Kübler, Daniel, 71560 Sulzbach Murr (DE); Nguyen, Anh-Nguyen, 74523 Schwäbisch Hall (DE)
(74) Vertreter: Patentanwälte Ruff, Wilhelm, Beier, Dauster & Partner mbB

(56) Entgegenhaltungen:
- EP-A2- 0 631 351
- DE-A1- 10 124 610
- DE-U1-202016 105 358
- US-A- 6 050 845

## Beschreibung

Die Erfindung betrifft einen Direktsteckverbinder für die elektrische Kontaktierung von Leiterplatten mit einem Gehäuse und wenigstens einem mit dem Gehäuse verbundenen Kontakt zum Einstecken in eine, an der Innenwand elektrisch leitfähige erste Durchgangsöffnung einer Leiterplatte. Die Erfindung betrifft auch eine Direktsteckverbindung mit wenigstens einem erfindungsgemäßen Direktsteckverbinder und einer Leiterplatte.

Aus der deutschen Gebrauchsmusterschrift DE 20 2016 105 358 U1 ist ein Direktsteckverbinder für die elektrische Kontaktierung von Leiterplatten mit einem Gehäuse und wenigstens einem mit dem Gehäuse verbundenen Kontakt zum Einstecken in eine an der Innenwand elektrisch leitfähige erste Durchgangsöffnung einer Leiterplatte bekannt. Der Direktsteckverbinder weist eine Rasteinrichtung zum Sichern des Gehäuses an der Leiterplatte auf, wobei die Rasteinrichtung wenigstens einen mit dem Gehäuse einstückig verbundenen, elastisch federnden Rastarm aufweist, der im Bereich seines freien Endes einen Rastvorsprung aufweist, wobei der Rastarm und das Gehäuse mittels eines Zwischenraums getrennt sind. Das Gehäuse weist auch einen starr und einstückig mit dem Gehäuse verbundenen Positioniervorsprung auf, der über die Auflagefläche des Gehäuses hinausragt.

Aus der US-Patentschrift US 6,050,845 ist ebenfalls ein Direktsteckverbinder für die elektrische Kontaktierung von Leiterplatten mit einem Gehäuse und wenigstens einem mit dem Gehäuse verbundenen Kontakt zum Einstecken in eine, an der Innenwand elektrisch leitfähige erste Durchgangsöffnung einer Leiterplatte bekannt. Das Gehäuse des Direktsteckverbinders weist eine Rasteinrichtung zum Sichern des Gehäuses an der Leiterplatte auf, wobei die Rasteinrichtung wenigstens einen mit dem Gehäuse einstückig verbundenen, elastisch federnden Rastarm aufweist, der im Bereich seines freien Endes einen Rastvorsprung aufweist. Das Gehäuse weist einen weiteren, starr und einstückig mit dem Gehäuse verbundenen Positioniervorsprung auf, der über die Auflagefläche des Gehäuses hinausragt.

Mit der Erfindung soll ein verbesserter Direktsteckverbinder und eine verbesserte Direktsteckverbindung bereitgestellt werden.

Erfindungsgemäß ist hierzu ein Direktsteckverbinder mit den Merkmalen von Anspruch 1 oder eine Direktsteckverbindung mit den Merkmalen von Anspruch 13 vorgesehen. Bevorzugte Ausführungsformen der Erfindung sind in den Unteransprüchen angeführt.

Der erfindungsgemäße Direktsteckverbinder ist für die elektrische Kontaktierung von Leiterplatten vorgesehen. Der Direktsteckverbinder weist ein Gehäuse und wenigstens einen, mit dem Gehäuse verbundenen Kontakt auf. Der Kontakt ist zum Einstecken in eine, an der Innenwand elektrisch leitfähige erste Durchgangsöffnung einer Leiterplatte vorgesehen. Solche Direktsteckverbinder werden auch als SKEDD-Verbinder bezeichnet. Der Direktsteckverbinder weist wenigstens eine Rasteinrichtung zum Sichern des Gehäuses an der Leiterplatte auf, wobei die Rasteinrichtung wenigstens einen elastisch federnden Rastarm aufweist, der einstückig mit dem Gehäuse verbunden ist. Der Rastarm weist im Bereich seines freien Endes einen Rastvorsprung auf. Der Rastarm und das Gehäuse sind mittels eines Zwischenraums getrennt. Der Zwischenraum kann senkrecht zu einer Auflagefläche des Direktsteckverbinders auf der Leiterplatte verlaufen. Der Zwischenraum kann geradlinig verlaufen. Es ist wenigstens ein weiterer starr und einstückig mit dem Gehäuse verbundener Positioniervorsprung vorgesehen, der über die Auflagefläche des Gehäuses hinausragt. In überraschend einfacher Weise wird es mittels des erfindungsgemäßen Direktsteckverbinders möglich, eine zuverlässige, leicht zu betätigende, sicheren Halt bietende und gleichzeitig einfach herzustellende Rasteinrichtung bereitzustellen. Indem der Rastarm einstückig mit dem Gehäuse verbunden ist, können Gehäuse und Rastarm gemeinsam einstückig hergestellt werden, beispielsweise mittels Kunststoffspritzguss. Der Rastarm kann in besonders einfacher Weise zwischen zwei Fingern einer menschlichen Hand betätigt werden.

In Weiterbildung der Erfindung entspricht eine Höhe des Zwischenraums zwischen der Auflagefläche und einer Anbindungsstelle, an der der Rastarm und das Gehäuse miteinander verbunden sind, wenigstens der Hälfte der Höhe des Gehäuses.

Auf diese Weise ist der Rastarm ausreichend flexibel angebunden, um problemlos mit der Leiterplatte verrasten zu können und um die Verrastung auch wieder problemlos lösen zu können.

Vorteilhafterweise liegt eine Höhe des Zwischenraums zwischen der Hälfte und 9/10 der Höhe des Gehäuses.

Auf diese Weise kann die federnde Anbindung des Rastarms sehr beweglich und problemlos von Hand betätigbar ausgebildet werden.

In Weiterbildung der Erfindung gehen eine Seitenfläche des Gehäuses und eine Seitenfläche des Rastarms, wobei diese beiden Seitenflächen den Zwischenraum begrenzen, an einer Anbindungsstelle, an der der Rastarm und das Gehäuse miteinander verbunden sind, bogenförmig ineinander über.

Eine bogenförmige Ausgestaltung des Übergangs sorgt für eine gleichmäßige Kräfteverteilung, so dass keine Kerbwirkungen auftreten, die möglicherweise das Material im Bereich der Anbindungsstelle beschädigen könnten. Über eine Ausgestaltung des bogenförmigen Übergangs, beispielsweise die Höhe und den Radius des Bogens, lässt sich eine Federrate zwischen dem Rastarm und dem Gehäuse einstellen.

In Weiterbildung der Erfindung ist der Rastvorsprung am freien Ende des Rastarms von dem Gehäuse weg gerichtet.

Auf diese Weise kann der Rastvorsprung ausgehängt werden, indem der Rastarm auf das Gehäuse zubewegt wird. Dies kann mittels Zusammendrücken des Gehäuses und des Rastarms zwischen zwei Fingern erfolgen.

In Weiterbildung der Erfindung ist am freien Ende des Rastarms eine auf den Rastvorsprung zuführende Einführschräge vorgesehen.

Mittels einer solchen Einführschräge kann der Rastvorsprung und damit auch der Rastarm automatisch ausgelenkt werden, wenn der Direktsteckverbinder in Richtung auf die Leiterplatte zu gedrückt wird. Der Rastvorsprung kann dabei so weit durch Eindrücken ausgelenkt werden, bis er eine Durchgangsöffnung in der Leiterplatte durchquert hat und hinter die Öffnung der Durchgangsöffnung schnappt. Aus dieser verrasteten Stellung kann das Gehäuse dann wieder dadurch gelöst werden, dass der Rastarm manuell ausgelenkt wird, bis der Rastvorsprung wieder durch die Durchgangsöffnung in der Leiterplatte hindurchgelangen kann.

In Weiterbildung der Erfindung weist das Gehäuse wenigstens einen weiteren, starr und einstückig mit dem Gehäuse verbundenen Positioniervorsprung auf, der über die Auflagefläche des Gehäuses hinausragt.

Mittels eines solchen Positioniervorsprungs kann der Direktsteckverbinder in einer vordefinierten Position an der Leiterplatte gehalten werden, wobei die Fixierung des Direktsteckverbinders zusammenwirkend mit dem Rastarm und dem Rastvorsprung bewirkt wird. Vorteilhafterweise sind zwei Positioniervorsprünge vorgesehen, so dass das Gehäuse und damit der in die Durchgangsöffnung der Leiterplatte eingesteckte Kontakt nicht unbeabsichtigt verkantet, verdreht und dadurch beschädigt werden können.

In Weiterbildung der Erfindung weist das Gehäuse an zwei gegenüberliegenden Seitenflächen jeweils einen Rastarm auf.

Eine solche Anordnung der Rastarme erlaubt es in besonders einfacher Weise, die beiden Rastarme auf das Gehäuse zu zu drücken und dadurch aus passenden Durchgangsöffnungen in den Leiterplatten auszurasten. Beispielsweise wird eine solche Anordnung gewählt, wenn mehrere Kontakte nebeneinander in einem Gehäuse eines Direktsteckverbinders angeordnet sind.

In Weiterbildung der Erfindung ist das Gehäuse mit wenigstens einer schwalbenschwanzförmigen Nut und wenigstens einer schwalbenschwanzförmigen Leiste versehen.

Mittels solcher Nuten und Leisten, die passend zueinander ausgebildet sind, lassen sich mehrere Gehäuse von Direktsteckverbindern formschlüssig aneinander sichern und dadurch lassen sich auch größere Stecker mit mehreren Kontakten individuell aufbauen.

Gemäß der Erfindung ist das Gehäuse zweiteilig ausgebildet, wobei ein erster Gehäuseteil mit dem wenigstens einen Rastarm versehen ist und ein zweiter Gehäuseteil mit dem Kontakt.

Gemäß der Erfindung ist der erste Gehäuseteil allgemein U-artig mit zwei Schenkeln ausgebildet und der zweite Gehäuseteil ist zwischen den Schenkeln des ersten Gehäuseteils aufgenommen.

Auf diese Weise übergreift der erste Gehäuseteil den zweiten Gehäuseteil. Da der erste Gehäuseteil mit dem wenigstens einen Rastarm versehen ist und der zweite Gehäuseteil mit dem Kontakt, wird durch das zweite Gehäuseteil der Kontakt bzw. die Kontakte an der Leiterplatte gesichert.

In Weiterbildung der Erfindung weist der Kontakt wenigstens einen Schneid-Klemm-Kontakt zum Verbinden mit wenigstens einer Kabellitze auf, wobei der erste Gehäuseteil im verbundenen Zustand von erstem Gehäuseteil und zweitem Gehäuseteil an dem Schneid-Klemm-Kontakt anliegt.

Auf diese Weise kann der zweite Gehäuseteil zum Auflegen einer Kabellitze oder mehrerer Kabellitzen genutzt werden. Beispielsweise werden aufzulegende Kabellitzen an einer Unterseite des ersten Gehäuseteils gesichert. Wird dann das erste Gehäuseteil auf das zweite Gehäuseteil aufgeschoben, werden gleichzeitig die Kabellitzen in Schneid-Klemm-Kontakte im zweiten Gehäuseteil eingedrückt. Im verbundenen Zustand mit einer Leiterplatte sorgt das erste Gehäuseteil dann dafür, dass beide Gehäuseteile und die Kontakte an der Leiterplatte gesichert sind.

Das der Erfindung zugrunde liegende Problem wird auch durch eine Direktsteckverbindung mit wenigstens einem erfindungsgemäßen Direktsteckverbinder und einer Leiterplatte gelöst, wobei die Leiterplatte wenigstens eine an der Innenwand elektrisch leitfähige erste Durchgangsöffnung zum Einstecken des Kontakts und wenigstens eine zweite Durchgangsöffnung zum Einführen des Rastvorsprungs und/oder eines Positioniervorsprungs des Gehäuses aufweist.

Eine solche Direktsteckverbindung ist funktionssicher, leicht einzustecken und auch durch einfaches Aushängen der Rastvorsprünge leicht und ohne Zuhilfenahme von Werkzeug wieder von der Leiterplatte abnehmbar.

Weitere Merkmale und Vorteile der Erfindung ergeben sich aus den Ansprüchen und der folgenden Beschreibung bevorzugter Ausführungsformen der Erfindung im Zusammenhang mit den Zeichnungen. Einzelmerkmale der unterschiedlichen, dargestellten Ausführungsformen lassen sich dabei in beliebiger Weise miteinander kombinieren, ohne den Rahmen der Erfindung zu überschreiten. Dies gilt auch dann, wenn Einzelmerkmale ohne weitere Einzelmerkmale, mit denen sie zusammen beschrieben oder dargestellt sind, mit anderen Einzelmerkmalen kombiniert werden. In den Zeichnungen zeigen:
- Fig. 1: eine Ansicht eines nicht beanspruchten Direktsteckverbinders gemäß einer ersten Ausführungsform von schräg vorne,
- Fig. 2: den Direktsteckverbinder der Fig. 1 im eingesteckten Zustand auf einer Leiterplatte,
- Fig. 3: den Direktsteckverbinder der Fig. 1 von vorne,
- Fig. 4: den Direktsteckverbinder der Fig. 1 von unten,
- Fig. 5: den Direktsteckverbinder der Fig. 1 von der Seite,
- Fig. 6: den Direktsteckverbinder der Fig. 1 von schräg unten,
- Fig. 7: eine Schnittansicht des Direktsteckverbinders der Fig. 2,
- Fig. 8: einen Direktsteckverbinder gemäß einer Ausführungsform der Erfindung von schräg oben,
- Fig. 9: einen ersten Gehäuseteil des Direktsteckverbinders der Fig. 8,
- Fig. 10: den Direktsteckverbinder der Fig. 8 im eingesteckten Zustand auf einer Leiterplatte,
- Fig. 11: den Direktsteckverbinder der Fig. 10 bei abgenommenem erstem Gehäuseteil von oben,
- Fig. 12: den Direktsteckverbinder der Fig. 10 von der Seite,
- Fig. 13: den Direktsteckverbinder der Fig. 12 in einer um 90° gedrehten Seitenansicht,
- Fig. 14: den Direktsteckverbinder der Fig. 10 in einer Ansicht von schräg unten,
- Fig. 15: eine Schnittansicht des Direktsteckverbinders der Fig. 12,
- Fig. 16: eine Ansicht eines Direktsteckverbinders gemäß einer weiteren nicht beanspruchten Ausführungsform von schräg oben,
- Fig. 17: eine Ansicht des Direktsteckverbinders der Fig. 16 von unten,
- Fig. 18: eine Ansicht des Direktsteckverbinders der Fig. 16 von der Seite und
- Fig. 19: eine Ansicht des Direktsteckverbinders der Fig. 16 von oben.

Fig. 1 zeigt einen Direktsteckverbinder 10 gemäß einer ersten nicht beanspruchten Ausführungsform.

Der Direktsteckverbinder 10 weist ein Gehäuse 12 und einen abschnittweise im Gehäuse angeordneten Kontakt 14 auf. Der Kontakt 14 ist innerhalb des Gehäuses 12 mit diesem verbunden. Der Kontakt 14 ist als sogenannter Direktsteckkontakt oder SKEDD-Kontakt ausgebildet. Die beiden auf der Unterseite des Gehäuses 12 herausragenden Federarme des Kontakts 14 können sich federnd aufeinander zu- und wieder voneinander wegbewegen. Eine solche Federbewegung wird benötigt, wenn der Kontakt 14 in eine an der Innenwand elektrisch leitfähige Durchgangsöffnung einer Leiterplatte eingesteckt wird. In und entgegen der Einsteckrichtung, in Fig. 1 also von oben nach unten bzw. von unten nach oben, ist der Kontakt 14 aber relativ zum Gehäuse 12 fixiert. Der Kontakt 14 weist ein in Fig. 1 nicht sichtbares Anschlussende auf, an dem eine Kabellitze angeschlossen werden kann. Ein solches Anschlussende kann beispielsweise als Schneid-Klemm-Kontakt oder auch als Crimp-Kontakt oder in sonstiger geeigneter Weise ausgeführt werden.

Um sicherzustellen, dass das Gehäuse im eingesteckten Zustand des Kontakts 14 an der Leiterplatte gesichert ist und nicht versehentlich verdreht, abgezogen oder auch nur zu stark relativ zur Leiterplatte bewegt werden kann, ist das Gehäuse mit zwei Positioniervorsprüngen 16, 18 in Form von an der Spitze kegelstumpfförmig ausgeführten, ansonsten aber zylindrischen Stiften versehen, die über die Unterseite des Gehäuses 12, die gleichzeitig die Auflagefläche auf einer Leiterplatte bildet. Die Positionierstifte 16, 18 greifen in passende Durchgangsöffnungen einer Leiterplatte ein und verhindern, dass das Gehäuse 12 auf der Leiterplatte verdreht oder verschoben wird. Da die Positionierstifte 16, 18 aber bis auf ihr kegelstumpfförmiges Einführende zylindrisch ausgeführt sind, können sie ein Abziehen des Gehäuses 12 von der Leiterplatte nicht verhindern.

Um das Gehäuse 12 an der Leiterplatte zu verrasten, ist ein Rastarm 20 vorgesehen, der elastisch federnd und einstückig mit dem Gehäuse 12 verbunden ist und an seinem freien Ende, das in Fig. 1 unterhalb der Auflagefläche 22 des Gehäuses 12 angeordnet ist, mit einem Rastvorsprung 24 versehen ist. Der Rastarm 20 ist von dem Gehäuse durch einen ausgehend von der Auflagefläche 22 nach oben verlaufenden Zwischenraum 26 getrennt. Der Zwischenraum 26 verläuft geradlinig und senkrecht zur Auflagefläche 22, also auch senkrecht zu einer Leiterplatte, auf die der Direktsteckverbinder 10 aufgesteckt wird.

Im Bereich einer Anbindungsstelle 28, an der der Rastarm 20 einstückig mit dem Gehäuse 12 verbunden ist, ist der Zwischenraum 26 durch ein bogenförmiges Ende 30 begrenzt. Wie bereits Fig. 1 zu entnehmen ist, kann der Rastarm 20 federnd ein Stück weit auf das Gehäuse 12 zu gedrückt werden und federt dann automatisch wieder zurück in die in Fig. 1 dargestellte Lage. Bei diesem Aufeinanderzubewegen von Rastarm 20 und Gehäuse 12 verringert sich eine Breite des Zwischenraums 26. Das bogenförmige Ende 30 des Zwischenraums 26 verhindert dabei das Auftreten von Kerbspannungen im Bereich der Anbindungsstelle 28 und damit eine Zerstörung oder Schwächung des Materials im Bereich der Anbindungsstelle 28. Durch eine Gestaltung der Bogenform oder auch ein Verschieben des Endes 30 nach oben kann eine Federrate zwischen dem Rastarm 20 und dem Gehäuse 12 eingestellt werden.

Der Rastvorsprung 24 ist mit einer Anlaufschräge 32 versehen, die so angeordnet ist, dass der Rastvorsprung 24 und damit auch der Rastarm 20 beim Einschieben in eine passende Durchgangsöffnung einer Leiterplatte in Richtung auf das Gehäuse 12 gedrückt werden, in Fig. 1 also nach links hinten. Diese Verschiebebewegung erfolgt so lange, bis der Rastvorsprung 24 vollständig durch die Leiterplatte hindurchgeschoben ist und mit seinem Hinterschnitt 34 hinter die Unterseite der Leiterplatte schnappt.

Dieser Zustand ist in Fig. 2 dargestellt. Wie zu erkennen ist, ist der Hinterschnitt 34 des Rastvorsprungs 24 nun gegenüber der Unterseite der Leiterplatte 36 angeordnet und verhindert dadurch, dass der Direktsteckverbinder 10 in Fig. 2 nach oben von der Leiterplatte 36 abgezogen wird. Der Kontakt 14 ist in einer Durchgangsöffnung der Leiterplatte 36 angeordnet, die an ihrer Innenwand elektrisch leitfähig ausgeführt ist und die elektrisch in Verbindung mit nicht dargestellten Leiterbahnen auf oder innerhalb der Leiterplatte 36 steht. Die Positionierstifte 16, 18 sind in passenden Durchgangsöffnungen der Leiterplatte 36 aufgenommen und verhindern ein Verdrehen des Direktsteckverbinders 10 oder auch ein Verkippen des Direktsteckverbinders 10 relativ zur Leiterplatte 36. Durch die beiden Positionierstifte 16, 18 und den Rastvorsprung 24 kann der Direktsteckverbinder 10 dadurch sicher an der Leiterplatte 36 fixiert werden und mechanische Belastungen werden so weit wie möglich von dem Kontakt 14 bzw. der elektrischen Verbindung zwischen dem Kontakt 14 und der Innenwand der Durchgangsöffnung der Leiterplatte 36 ferngehalten. Hierzu dient auch eine in seitlicher Richtung, in Fig. 2 also von links vorne nach rechts hinten bzw. von rechts hinten nach links vorne, spielbehaftete Aufnahme des Kontakts 14 in dem Gehäuse 12.

Um den Direktsteckverbinder 10 wieder von der Leiterplatte 36 abzunehmen, wird der Rastarm 20 im Bereich oberhalb der Leiterplatte 36 in Richtung auf das Gehäuse 12 gedrückt. Die Positionierstifte 16, 18 in den Durchgangsöffnungen der Leiterplatte 36 verhindern dann, dass das Gehäuse 12 ausweicht. Das Gehäuse 12 kann auch zwischen zwei Finger einer menschlichen Hand genommen werden. Werden die Finger dann aufeinander zu gedrückt, wird der Rastarm 20 in Richtung auf das Gehäuse 12 gedrückt. Dies führt dazu, dass der Rastvorsprung 24 wieder unterhalb der Durchgangsöffnung in der Leiterplatte 36 angeordnet wird, in die er eingeschoben wurde. Der Hinterschnitt 34 liegt dadurch nicht mehr gegenüber der Unterseite der Leiterplatte 36, sondern unterhalb der Durchgangsöffnung. In dieser zusammengedrückten Stellung von Rastarm 20 und Gehäuse 12 kann der Direktsteckverbinder 10 dann wieder nach oben von der Leiterplatte 36 abgezogen werden.

Fig. 3 zeigt den Direktsteckverbinder 10 in einer Seitenansicht, wobei der Blick auf den Rastarm 20 gerichtet ist. Zu erkennen ist der Rastvorsprung 24 mit dem Hinterschnitt 34 an dem, in Fig. 3 unteren, freien Ende des Rastarms 20. Darüber hinaus sind die Positionierstifte 16, 18 zu erkennen, die von der Auflagefläche 22 des Gehäuses 12 ausgehen. Der Kontakt 14 ist in dieser Ansicht von dem Rastvorsprung 24 verdeckt.

Fig. 4 zeigt eine Ansicht des Direktsteckverbinders 10 von unten. In dieser Ansicht zu erkennen ist der Zwischenraum 26 zwischen dem Gehäuse 12 und dem Rastarm 20. Wird der Rastarm 20 in Richtung auf das Gehäuse 12 gedrückt, verringert sich die Breite des Zwischenraums 26, da sich der Rastarm 20 dann unterhalb der Anbindungsstelle 28 leicht verbiegt, und der Rastvorsprung 24 wird ebenfalls in Richtung auf das Gehäuse 12 zu verlagert.

An der in Fig. 4 rechten Seitenfläche des Gehäuses 12 ist eine Nut 40 mit schwalbenschwanzförmigem Querschnitt zu erkennen. An der gegenüberliegenden Seitenfläche des Gehäuses 12 ist ein schwalbenschwanzförmiger Vorsprung 42 zu erkennen. Werden zwei der Direktsteckverbinder 10 nebeneinander angeordnet, so kann der Vorsprung 42 des rechten Direktsteckverbinders 10 in die Nut 40 des linken Direktsteckverbinders eingeschoben werden. Dadurch können die Gehäuse 12 zweier oder mehrerer Direktsteckverbinder 10 aneinander gesichert werden. Dadurch lassen sich Direktsteckverbinder mit mehreren Kontakten 14 in einfacher Weise modular aufbauen.

Fig. 5 zeigt den Direktsteckverbinder 10 in einer Seitenansicht. Der Positionierstift 18 verdeckt den hinteren Positionierstift 16 vollständig und den Kontakt 14 teilweise. Zu erkennen ist der Rastarm 20 sowie der Rastvorsprung 24 am unteren Ende des Rastarms 20. Ebenfalls gut zu erkennen ist der Zwischenraum 26 zwischen dem Rastarm 20 und dem Gehäuse 12, dessen oberes Ende an der Anbindungsstelle zwischen Rastarm 20 und Gehäuse 12 bogenförmig ausgestaltet ist.

Fig. 6 zeigt den Direktsteckverbinder 10 in einer Ansicht von schräg unten.

Fig. 7 zeigt eine Schnittansicht des Direktsteckverbinders 10 im eingesteckten Zustand auf der Leiterplatte 36.

Der Kontakt 14 ist nun in eine Durchgangsöffnung 38 in der Leiterplatte 36 eingesteckt, deren Innenwand elektrisch leitfähig ist und die mit einer nicht dargestellten Leiterbahn auf oder innerhalb der Leiterplatte 36 in Verbindung steht.

Der Rastvorsprung 24 am freien Ende des Rastarms 20 ist in eine weitere Durchgangsöffnung 40 eingeschnappt worden, so dass der Hinterschnitt 34 gegenüber der Unterseite der Leiterplatte 36 angeordnet ist. Um den Direktsteckverbinder 10 ausgehend von der in Fig. 7 dargestellten Stellung von der Leiterplatte 36 zu lösen, muss, wie bereits ausgeführt wurde, der Rastarm 20 in Fig. 7 nach rechts auf das Gehäuse 12 zu gedrückt werden. Der Rastarm 20 muss so weit in Richtung auf das Gehäuse 12 zu verlagert werden, bis der Hinterschnitt 34 unterhalb der Durchgangsöffnung 40 angeordnet ist. In diesem Zustand kann der Direktsteckverbinder 10 dann von der Leiterplatte 36, in Fig. 7 nach oben, abgezogen werden.

Fig. 8 zeigt einen Direktsteckverbinder 50 gemäß der Erfindung.

Der Direktsteckverbinder 50 weist ein Gehäuse 52 auf, das einen ersten Gehäuseteil 54 und einen zweiten Gehäuseteil 56 aufweist. Der erste Gehäuseteil 54 ist U-artig ausgebildet und weist an gegenüberliegenden Außenseiten des Gehäuses zwei Rastarme 60a, 60b auf, die an ihrem, in Fig. 8 unteren Ende jeweils mit einem Rastvorsprung 64a, 64b versehen sind. Die Rastvorsprünge 64a, 64b sind voneinander weg gerichtet. Um die Rastvorsprünge 64a, 64b in passende Durchgangsöffnungen in einer in Fig. 8 nicht dargestellten Leiterplatte einrasten zu können, müssen die Rastarme 60a, 60b also aufeinander zubewegt werden. Jeder der Rastvorsprünge 64a, 64b ist mit einer Anlaufschräge versehen. Die Rastarme 60a, 60b sind von dem Gehäuse 64 jeweils durch einen Zwischenraum 66a, 66b getrennt, der im Bereich der jeweiligen Anbindungsstelle zwischen dem Gehäuse 54 und den Rastarmen 60a, 60b jeweils bogenförmig endet. Die Zwischenräume 66a, 66b erstrecken sich ausgehend von einer Auflagefläche 55 des Gehäuses 54 bis auf eine Höhe von etwa 8/10 bis 9/10 des Gehäuses 54. Die Anbindungsstelle zwischen dem Rastarm 60a bzw. dem Rastarm 60b und dem Gehäuse 54 ist dadurch vergleichsweise weich ausgebildet, so dass die Rastarme 60a, 60b problemlos in Richtung auf das Gehäuse 54 zu gedrückt werden können.

Der zweite Gehäuseteil 56 ist mit insgesamt vier Kontakten 14a, 14b, 14c und 14d versehen, wobei die Kontakte 14a bis 14d sich in der Ansicht der Fig. 8 teilweise verdecken. Darüber hinaus ist der zweite Gehäuseteil 56 mit zwei Positionierstiften 56, 58 versehen. Die Positionierstifte 56, 58 sind als zylindrische Stifte mit kegelstumpfförmigen freien Enden ausgebildet und weisen jeweils einen mittigen Schlitz 68 auf. Die Positionierstifte 56, 58 können dadurch auf Höhe des Schlitzes 68 geringfügig zusammengedrückt werden. An ihrer Außenseite sind die Positionierstifte 56, 58 jeweils mit einem Rastvorsprung 70 versehen. Dieser Rastvorsprung ist wesentlich kleiner als die Rastvorsprünge 64a, 64b und soll lediglich für eine leichte Klemmwirkung bzw. Rastwirkung in den zugeordneten Durchgangsöffnungen der Leiterplatte sorgen.

Fig. 9 zeigt lediglich den ersten Gehäuseteil 54. Gut zu erkennen ist die U-Form des ersten Gehäuseteils 54 mit den beiden Rastarmen 60a, 60b. Die Unterseite der Basis des ersten Gehäuseteils 54, die im verbundenen Zustand der beiden Gehäuseteile 54, 56 dem zweiten Gehäuseteil 56 zugewandt ist, ist mit Positioniereinrichtungen 72 für Kabellitzen versehen. Die Positioniereinrichtungen 72 können beispielsweise auch für die einzelnen Kabellitzen eines Flachkabels vorgesehen sein. Ein Flachkabel wird in die Positioniereinrichtungen 72 eingelegt und dadurch gegen Verrutschen gesichert. Wird dann der erste Gehäuseteil 54 auf das zweite Gehäuseteil 56 aufgeschoben, bis die in Fig. 8 dargestellte Position erreicht ist, dringen die als Schneid-Klemm-Kontakte ausgebildeten oberen Enden der Kontakte 14a bis 14d in passende Durchgangsöffnungen in der Basis des ersten Gehäuseteils 54 ein und durchschneiden dabei die Isolierungen der Kabellitzen des Flachkabels. Durch einfaches Aufschieben des ersten Gehäuseteils 54 auf das zweite Gehäuseteil 56 können dadurch die Kabellitzen eines Flachkabels kontaktiert und fixiert werden.

Das zweite Gehäuseteil 56 ist mit in Fig. 8 nicht erkennbaren Rasthaken versehen, die dann in passende Hinterschnitte 74 an den Innenseiten der Schenkel des ersten Gehäuseteils 54 eingreifen und dadurch das erste Gehäuseteil 54 an dem zweiten Gehäuseteil 56 sichern. In diesem, aneinander gesicherten Zustand der beiden Gehäuseteile 54, 56, in dem, wie beschrieben, auch Kabellitzen bereits kontaktiert sind, kann der Direktsteckverbinder 50 dann auf eine Leiterplatte 36 aufgesetzt werden, wie in Fig. 10 dargestellt ist.

Fig. 11 zeigt den Direktsteckverbinder 50 der Fig. 10 von oben. In dieser Ansicht sind die Durchgangsöffnungen im ersten Gehäuseteil 54 und die darin angeordneten Kontakte 14a, 14b, 14c und 14d zu erkennen. In der Ansicht der Fig. 11 geht der Blick auf die als Schneid-Klemm-Kontakte ausgebildeten oberen Enden der Kontakte 14a bis 14c. Die Kabellitzen eines Flachbandkabels sind der Übersichtlichkeit halber nicht dargestellt.

Fig. 12 zeigt den Direktsteckverbinder 50 der Fig. 10 von der Seite. Gut zu erkennen ist, dass die beiden Rasthaken 64a, 64b mit ihren jeweiligen Hinterschnitten gegenüber der Unterseite der Leiterplatte 36 liegen. Um den Direktsteckverbinder 50 wieder von der Leiterplatte 36 abzuziehen, müssten die beiden Rastarme 60a, 60b aufeinander zu gedrückt werden, bis die Rastvorsprünge 64a, 64b vollständig unterhalb der zugeordneten Durchgangsöffnungen in der Leiterplatte 36 angeordnet sind.

Fig. 13 zeigt den Direktsteckverbinder 50 der Fig. 10 von der Seite.

Fig. 14 zeigt den Direktsteckverbinder 50 der Fig. 10 von schräg unten. In dieser Ansicht gut zu erkennen ist, dass die Rastvorsprünge 64a, 64b die Leiterplatte 36 hintergreifen. Gut zu erkennen ist auch, wie die Positionierstifte 57 und 58 in passende Durchgangsöffnungen in der Leiterplatte 36 eingreifen.

Fig. 15 zeigt den Direktsteckverbinder 50 der Fig. 10 in einer Schnittansicht. Die Schnittebene geht dabei durch die Rastvorsprünge 64a, 64b.

Fig. 16 zeigt einen weiteren Direktsteckverbinder 80 gemäß einer weiteren nicht beanspruchten Ausführungsform der Erfindung im aufgesteckten Zustand auf eine Leiterplatte 36. Der Direktsteckverbinder 80 ist mit einem Gehäuse 82 versehen, das einstückig mit einem Rastarm 90 verbunden ist, an dessen unteren freien Ende ein Rastvorsprung 94 angeordnet ist.

Fig. 17 zeigt die Leiterplatte 36 der Fig. 16 von unten, wobei der Direktsteckverbinder 80 weitgehend verdeckt ist. Zu erkennen ist der Rastvorsprung 94, der mit seinem Hinterschnitt gegenüber der Unterseite der Leiterplatte 36 liegt und zuvor durch eine passende

Durchgangsöffnung 96 in der Leiterplatte 36 hindurchgeschoben wurde. Das Gehäuse 82 ist mit zwei Positionierstiften 98, 100 versehen, die ebenfalls in passende Durchgangsöffnungen in der Leiterplatte 36 eingeschoben wurden. Die Kontakte 14 des Direktsteckverbinders 80 sind ebenfalls in eine passende Durchgangsöffnung 102 der Leiterplatte 36 eingeschoben worden, die an ihrer Innenwand elektrisch leitfähig ausgebildet ist.

Fig. 18 zeigt den Direktsteckverbinder 80 der Fig. 16 in einer Seitenansicht. Zwischen dem Rastarm 90 und dem Gehäuse 82 ist ein Zwischenraum 86 angeordnet, der im Bereich der Anbindungsstelle, an der der Rastarm 90 und das Gehäuse 82 einstückig miteinander verbunden sind, bogenförmig endet. Das Gehäuse 82 und der Rastarm 90 können beispielsweise einstückig mittels Kunststoffspritzguss hergestellt werden.

Fig. 19 zeigt den Direktsteckverbinder 80 in einer Ansicht von oben. An der in Fig. 19 linken Seitenfläche des Gehäuses 82 sind zwei im Querschnitt schwalbenschwanzförmige Vorsprünge 88 zu erkennen. Sollen mehrere Gehäuse 82 nebeneinander angeordnet und miteinander verbunden werden, können die Vorsprünge 88 in passende, in Fig. 19 aber nicht erkennbare Nuten an der in Fig. 19 rechten Seitenfläche eines weiteren Gehäuses 82 eingeschoben werden.

## Patentansprüche

1. Direktsteckverbinder (50) für die elektrische Kontaktierung von Leiterplatten mit einem Gehäuse (52) und wenigstens einem mit dem Gehäuse (52) verbundenen Kontakt (14) zum Einstecken in eine an der Innenwand elektrisch leitfähige erste Durchgangsöffnung einer Leiterplatte (36), mit wenigstens einer Rasteinrichtung zum Sichern des Gehäuses (52) an der Leiterplatte (36), wobei die Rasteinrichtung wenigstens einen mit dem Gehäuse einstückig verbundenen elastisch federnden Rastarm (60a, 60b) aufweist, der im Bereich seines freien Endes einen Rastvorsprung (64a, 64b) aufweist, wobei der Rastarm (60a, 60b) und das Gehäuse (52) mittels eines Zwischenraums (66a, 66b) getrennt sind und wobei das Gehäuse (52) wenigstens einen weiteren, starr und einstückig mit dem Gehäuse (52) verbundenen Positioniervorsprung (56, 58) aufweist, der über die Auflagefläche (72) des Gehäuses (52) hinausragt, **dadurch gekennzeichnet, dass** das Gehäuse (52) zweiteilig ausgebildet ist, wobei ein erster Gehäuseteil (54) mit dem wenigstens einen Rastarm (60a, 60b) versehen ist und ein zweiter Gehäuseteil (56) mit dem Kontakt (14a, 14b, 14c, 14d), dass der erste Gehäuseteil (54) allgemein u-artig mit zwei Schenkeln und einer die beiden Schenkel verbindenden Basis ausgebildet ist und der zweite Gehäuseteil zwischen den Schenkeln des ersten Gehäuseteils aufgenommen ist und dass der erste Gehäuseteil (54) den zweiten Gehäuseteil (56) übergreift.

2. Direktsteckverbinder nach Anspruch 1, **dadurch gekennzeichnet, dass** eine Höhe des Zwischenraums (66a, 66b) zwischen der Auflagefläche (72) und einer Anbindungsstelle, an der der Rastarm (60a, 60b) und das Gehäuse (52) miteinander verbunden sind, wenigstens der Hälfte der Höhe des Gehäuses (52) entspricht.

3. Direktsteckverbinder nach Anspruch 2, **dadurch gekennzeichnet, dass** eine Höhe des Zwischenraums (66a, 66b) zwischen der Hälfte und 9/10 der Höhe des Gehäuses (52) liegt.

4. Direktsteckverbinder nach wenigstens einem der vorstehenden Ansprüche, **dadurch gekennzeichnet, dass** eine Seitenfläche des Gehäuses (52) und eine Seitenfläche des Rastarms (60a, 60b), die den Zwischenraum (66a, 66b) begrenzen, an einer Anbindungsstelle, an der der Rastarm (60a, 60b) und das Gehäuse (52) miteinander verbunden sind, bogenförmig ineinander übergehen.

5. Direktsteckverbinder nach wenigstens einem der vorstehenden Ansprüche, **dadurch gekennzeichnet, dass** der Rastvorsprung (64a, 64b) am freien Ende des Rastarms (60a, 60b) von dem Gehäuse (52) weg gerichtet ist.

6. Direktsteckverbinder nach wenigstens einem der vorstehenden Ansprüche, **dadurch gekennzeichnet, dass** am freien Ende des Rastarms (60a, 60b) eine auf den Rastvorsprung (64a, 64b) zu führende Einführschräge vorgesehen ist.

7. Direktsteckverbinder nach wenigstens einem der vorstehenden Ansprüche, **dadurch gekennzeichnet, dass** der Zwischenraum (66a, 66b), der Rastarm (60a, 60b) und Gehäuse (52) trennt, senkrecht zu einer Auflagefläche (72) des Direktsteckverbinders auf der Leiterplatte (36) und geradlinig verläuft.

8. Direktsteckverbinder nach wenigstens einem der vorstehenden Ansprüche, **dadurch gekennzeichnet, dass** das Gehäuse (52) an zwei gegenüberliegenden Seitenflächen jeweils einen Rastarm (60a, 60b) aufweist.

9. Direktsteckverbinder nach wenigstens einem der vorstehenden Ansprüche, **dadurch gekennzeichnet, dass** das Gehäuse (82) mit wenigstens einer schwalbenschwanzförmigen Nut und wenigstens einer schwalbenschwanzförmigen Leiste (88) versehen ist.

10. Direktsteckverbinder nach einem der vorstehenden Ansprüche, **dadurch gekennzeichnet, dass** der Kontakt (14) wenigstens einen Schneidklemmkontakt zum Verbinden mit wenigstens einer Kabellitze aufweist, wobei der erste Gehäuseteil (54) im verbundenen Zustand von erstem Gehäuseteil (54) und zweitem Gehäuseteil (56) an dem Schneidklemmkontakt anliegt.

11. Direktsteckverbindung nach einem der vorstehenden Ansprüche, **dadurch gekennzeichnet, dass** die Basis des ersten Gehäuseteils (54) im verbundenen Zustand von erstem Gehäuseteil (54) und zweitem Gehäuseteil (56) auf einer Oberseite des zweiten Gehäuseteils (56) angeordnet ist, wobei die Oberseite des zweiten Gehäuseteils (56) von einer gedruckten Leiterplatte (36) abgewandt ist, wenn der Direktsteckverbinder auf der gedruckten Leiterplatte (36) angeordnet ist.

12. Direktsteckverbinder nach Anspruch 11, **dadurch gekennzeichnet, dass** der erste Gehäuseteil (54) ausschließlich die Oberseite und die zwei einander abgewandten Seitenflächen des zweiten Gehäuseteils (56) umgibt.

13. Direktsteckverbindung mit wenigstens einem Direktsteckverbinder (50) nach wenigstens einem der vorstehenden Ansprüche und einer Leiterplatte (36) mit wenigstens einer an der Innenwand elektrisch leitfähigen ersten Durchgangsöffnung zum Einstecken des Kontakts (14) und wenigstens einer zweiten Durchgangsöffnung zum Einführen des Rastvorsprungs (64a, 64b) und/oder eines Positioniervorsprungs (56, 58) des Gehäuses (52).

## Claims

1. Direct plug-in connector (50) for making electrical contact with printed circuit boards, comprising a housing (52) and at least one contact (14), which is connected to the housing (52), for insertion into a first passage opening of a printed circuit board (36), which first passage opening is electrically conductive on the inner wall, having at least one latching device for securing the housing (52) on the printed circuit board (36), wherein the latching device has at least one elastically resilient latching arm (60a, 60b) which is integrally connected to the housing and has a latching projection (64a, 64b) in the region of its free end, wherein the latching arm (60a, 60b) and the housing (52) are separated by means of an intermediate space (66a, 66b), and wherein the housing (52) has at least one further positioning projection (56, 58) which is rigidly and integrally connected to the housing (52) and protrudes beyond the supporting face (72) of the housing (52),
**characterized in that**
the housing (52) is of two-part design, wherein a first housing part (54) is provided with the at least one latching arm (60a, 60b) and a second housing part (56) is provided with the contact (14a, 14b, 14c, 14d), **in that** the first housing part (54) is designed in general in a u-shape with two limbs and a base connecting the two limbs, and the second housing part is accommodated between the limbs of the first housing part, and **in that** the first housing part (54) engages over the second housing part (56).

2. Direct plug-in connector according to claim 1, **characterized in that** a height of the intermediate space (66a, 66b) between the supporting face (72) and a connection point at which the latching arm (60a, 60b) and the housing (52) are connected to one another corresponds at least to half the height of the housing (52).

3. Direct plug-in connector according to claim 2, **characterized in that** a height of the intermediate space (66a, 66b) lies between half and 9/10 the height of the housing (52).

4. Direct plug-in connector according to at least one of the preceding claims, **characterized in that** a side face of the housing (52) and a side face of the latching arm (60a, 60b), which side faces delimit the intermediate space (66a, 66b), merge with one another in an arcuate manner at a connection point at which the latching arm (60a, 60b) and the housing (52) are connected to one another.

5. Direct plug-in connector according to at least one of the preceding claims, **characterized in that** the latching projection (64a, 64b) at the free end of the latching arm (60a, 60b) is directed away from the housing (52).

6. Direct plug-in connector according to at least one of the preceding claims, **characterized in that** an insertion slope which leads onto the latching projection (64a, 64b) is provided at the free end of the latching arm (60a, 60b).

7. Direct plug-in connector according to at least one of the preceding claims, **characterized in that** the intermediate space (66a, 66b), which separates the latching arm (60a, 60b) and the housing (52), runs perpendicularly to a supporting face (72) of the direct plug-in connector on the printed circuit board (36) and in a straight line.

8. Direct plug-in connector according to at least one of the preceding claims, **characterized in that** the housing (52) has a latching arm (60a, 60b) on each of two opposite side faces.

9. Direct plug-in connector according to at least one of the preceding claims, **characterized in that** the housing (82) is provided with at least one dovetail-like groove and at least one dovetail-like tongue (88).

10. Direct plug-in connector according to one of the preceding claims, **characterized in that** the contact (14) has at least one insulation-displacement contact for connection to at least one cable strand, wherein the first housing part (54) bears against the insulation-displacement contact in the state in which the first housing part (54) and the second housing part (56) are connected.

11. Direct plug-in connector according to one of the preceding claims, **characterized in that** the base of the first housing part (54) is arranged on top of an upper side of the second housing part (56) in an assembled state of the first housing part (54) and the second housing part (56), wherein the upper side of the second housing part (56) is facing away from a printed circuit board (36) when the direct plug-in connector is arranged on the printed circuit board (36).

12. Direct plug-in connector according to claim 11, **characterized in that** the first housing part (54) encompasses exclusively the upper side and the two opposite side faces of the second housing part (56).

13. Direct plug-in connection, comprising at least one direct plug-in connector (50) according to at least one of the preceding claims and one printed circuit board (36) comprising at least one first passage opening, which is electrically conductive on the inner wall, for inserting the contact (14) and at least one second passage opening for inserting the latching projection (64a, 64b) and/or a positioning projection (56, 58) of the housing (52).

## Revendications

1. Connecteur enfichable direct (50) pour la mise en contact électrique de cartes de circuits imprimés, comprenant un boîtier (52) et au moins un contact (14) relié au boîtier (52) à enficher dans une première ouverture de passage, électriquement conductrice sur la paroi intérieure, d'une carte de circuits imprimés (36), comprenant au moins un dispositif d'enclenchement pour fixer le boîtier (52) sur la carte de circuits imprimés (36), le dispositif d'enclenchement présentant au moins un bras d'enclenchement élastique (60a, 60b) relié solidement au boîtier et qui présente une saillie d'enclenchement (64a, 64b) à son extrémité libre, le bras d'enclenchement (60a, 60b) et le boîtier (52) étant séparés au moyen d'un espace (66a, 66b), et le boîtier (52) présentant au moins une autre saillie de positionnement (56, 58) reliée au boîtier (52) de manière rigide et solide et qui dépasse de la surface d'appui (72) du boîtier (52), **caractérisé en ce que** le boîtier (52) est réalisé en deux parties, une première partie de boîtier (54) étant dotée dudit au moins un bras d'enclenchement (60a, 60b) et une deuxième partie de boîtier (56) étant dotée du contact (14a, 14b, 14c, 14d), **en ce que** la première partie de boîtier (54) est réalisée de manière générale en forme de U avec deux branches et une base reliant les deux branches et la deuxième partie de boîtier est reçue entre les branches de la première partie de boîtier, et **en ce que** la première partie de boîtier (54) recouvre la deuxième partie de boîtier (56).

2. Connecteur enfichable direct selon la revendication 1, **caractérisé en ce qu'**une hauteur de l'espace (66a, 66b) entre la surface d'appui (72) et un point d'attache où le bras d'enclenchement (60a, 60b) et le boîtier (52) sont reliés ensemble correspond à au moins la moitié de la hauteur du boîtier (52).

3. Connecteur enfichable direct selon la revendication 2, **caractérisé en ce qu'**une hauteur de l'espace (66a, 66b) est comprise entre la moitié et 9/10 de la hauteur du boîtier (52).

4. Connecteur enfichable direct selon au moins l'une des revendications précédentes, **caractérisé en ce qu'**une surface latérale du boîtier (52) et une surface latérale du bras d'enclenchement (60a, 60b) qui délimitent l'espace (66a, 66b) passe l'une à l'autre en forme d'arc au niveau d'un point d'attache où le bras d'enclenchement (60a, 60b) et le boîtier (52) sont reliés ensemble.

5. Connecteur enfichable direct selon au moins l'une des revendications précédentes, **caractérisé en ce que** la saillie d'enclenchement (64a, 64b) est détournée du boîtier (52) à l'extrémité libre du bras d'enclenchement (60a, 60b).

6. Connecteur enfichable direct selon au moins l'une des revendications précédentes, **caractérisé en ce qu'**une rampe d'introduction allant vers la saillie d'enclenchement (64a, 64b) est prévue à l'extrémité libre du bras d'enclenchement (60a, 60b).

7. Connecteur enfichable direct selon au moins l'une des revendications précédentes, **caractérisé en ce que** l'espace (66a, 66b) séparant le bras d'enclenchement (60a, 60b) et le boîtier (52) s'étend perpendiculairement à une surface d'appui (72) du connecteur enfichable direct sur la carte de circuits imprimés (36) et en ligne droite.

8. Connecteur enfichable direct selon au moins l'une des revendications précédentes, **caractérisé en ce que** le boîtier (52) présente respectivement un bras d'enclenchement (60a, 60b) sur deux surfaces latérales opposées.

9. Connecteur enfichable direct selon au moins l'une des revendications précédentes, **caractérisé en ce que** le boîtier (82) est doté d'au moins une rainure en forme de queue d'aronde et d'au moins une barrette (88) en forme de queue d'aronde.

10. Connecteur enfichable direct selon l'une quelconque des revendications précédentes, **caractérisé en ce que** le contact (14) présente au moins un contact à borne guillotine pour la connexion à au moins un toron de câble, dans lequel, à l'état connecté de la première partie de boîtier (54) et de la deuxième partie de boîtier (56), la première partie de boîtier (54) est en butée contre le contact à borne guillotine.

11. Connexion enfichable directe selon l'une quelconque des revendications précédentes, **caractérisée en ce que** la base de la première partie de boîtier (54), à l'état connecté de la première partie de boîtier (54) et de la deuxième partie de boîtier (56), est disposée sur une face supérieure de la deuxième partie de boîtier (56), la face supérieure de la deuxième partie de boîtier (56) étant détournée d'une carte de circuits imprimés (36) si le connecteur enfichable direct est disposé sur la carte de circuits imprimés (36).

12. Connecteur enfichable direct selon la revendication 11, **caractérisé en ce que** la première partie de boîtier (54) entoure exclusivement la face supérieure et les deux faces latérales détournées l'une de l'autre de la deuxième partie de boîtier (56).

13. Connexion enfichable directe, comprenant au moins un connecteur enfichable direct (50) selon au moins l'une des revendications précédentes et une carte de circuits imprimés (36) ayant au moins une première ouverture de passage électriquement conductrice sur la face intérieure pour l'enfichage du contact (14) et au moins une deuxième ouverture de passage pour l'introduction de la saillie d'enclenchement (64a, 64b) et/ou d'une saillie de positionnement (56, 58) du boîtier (52).
